# EUROPÄISCHE PATENTSCHRIFT

(11) **EP 0 133 665 B1**
(45) Veröffentlichungstag und Bekanntmachung des Hinweises auf die Patenterteilung: **22.06.1988**
(21) Anmeldenummer: 84108750.5
(22) Anmeldetag: 24.07.1984
(51) Int. Cl.: A61B 17/22

(54) **Einrichtung zum berührungslosen Zertrümmern von Konkrementen**
Apparatus for the smashing at a distance of calculus
Appareils pour détruire les calculs à distance

(30) Priorität: 03.08.1983 DE 3328051
(43) Veröffentlichungstag der Anmeldung: 06.03.1985
(73) Patentinhaber: SIEMENS AKTIENGESELLSCHAFT, 80333 München (DE)
(72) Erfinder: Pauli, Karlheinz, Dr., D-8524 Neunkirchen (DE); Reichenberger, Helmut, Dr., D-8501 Eckental (DE)

(56) Entgegenhaltungen:
- EP-A- 0 131 653
- DE-A- 2 436 856
- DE-A- 2 913 251
- JP-B-55 040 257
- EP-A- 013
- Akustische Beihefte, Vol. 12 (1962), Heft 1, S. 185-202

## Beschreibung

Die Erfindung betrifft eine Einrichtung zum berührungslosen Zertrümmern eines im Körper eines Lebewesens befindlichen Konkrements mit einem Stosswellengenerator, der auf ein Zielgebiet im Körper ausrichtbar ist.

Einrichtungen dieser Art werden in der Medizin eingesetzt, z.B. zum Zerstören von Steinen in der Niere des Menschen. Sie sind besonders vorteilhaft, da sie jeglichen Eingriff in den Körper vermeiden. Es ist nicht notwendig, operativ vorzugehen. Auch das Heranführen von Sonden und Geräten an das Konkrement entfällt. Eine Gefährdung durch Infektionen oder Verletzungen, z.B. beim Einführen der Sonde oder Operationen, kann beim berührungslosen Zertrümmern nicht auftreten.

Eine Einrichtung zur Konkrementenzertrümmerung ist in der DE-AS 2351 247 beschrieben. Hier wird in einer Fokussierungskammer, die als Teil eines Rotationsellipsoids ausgebildet ist, in einem ersten Brennpunkt eine Funkenentladung zwischen zwei Elektroden herbeigeführt. Diese verursacht eine Stosswelle, deren Wellenfront sich nach allen Seiten, d.h. kugelförmig ausbreitet. An der Wand des Rotationsellipsoids werden die Wellen reflektiert. Sie sammeln sich im zweiten Brennpunkt des Rotationsellipsoids. In diesem zweiten Brennpunkt, in dem das Konkrement plaziert ist, treffen die reflektierten Wellen gleichzeitig ein. Unter dem gebündelten Anprall der Stosswellen wird das Konkrement zerstört. Die Ankopplung zwischen dem Rotationsellipsoid und dem Körper, in welchem sich das Konkrement befindet, geschieht über eine dünne Folie, die luftspaltlos am Körper anliegt. Die Fokussierungskammer ist mit Wassergefüllt.

Diese Einrichtung bringt den Nachteil mit sich, dass Änderungen der Stosswellenenergie nur in geringen Grenzen und nur mit einem erheblichen apparativen Aufwand durch Änderung des Abstands der Unterwasserelektroden möglich sind. Weiterhin ist nachteilig, dass der gegenseitige Abstand der Elektroden zur Erzeugung von intensitätsstarken Stosswellen in der Regel einige Millimeter betragen muss, wodurch die Stosswellenquelle keine punktförmige Geometrie besitzt und Abbildungsfehler bei der Fokussierung entstehen können. Ausserdem nutzen sich die Unterwasserelektroden bei jeder Entladung stark ab, so dass ihre Lebensdauer begrenzt ist, was eine regelmässige Wartung der Einrichtung erforderlich macht.

Obengenannte Umstände sind bereits in der DE-OS 2538960 erkannt. Gemäss dieser Druckschrift können die zitierten Nachteile dadurch behoben werden, dass anstelle der Funkenstrecke ein ausserhalb der Fokussierungskammer befindlicher Riesenimpulslaser eingesetzt wird. Dessen Strahl wird durch einen Strahlteiler aufgeweitet und dann durch ein in der Wand der Fokussierungskammer befindliches Linsensystem in einem Brennpunkt der rotationselliptischen Fokussierungskammer vereinigt. Hier wird eine Stosswelle ausgelöst, z.B. durch Konzentration des Energiebündels auf einen absorbierenden Stift oder eine stark absorbierende Flüssigkeit. Auch bei dieser Einrichtung wird ein schwierig herzustellender rotationselliptischer Reflexionskörper verwendet. Ausserdem ist der Wirkungsgrad einer solchen Einrichtung mit Laser als gering anzusehen.

Die Einrichtung nach der DE-AS 2351247 bringt ausserdem den Umstand mit sich, dass der Körper des Patienten nur durch die Koppelfolie, die am Körper anliegt, und durch das Wasser von der Hochspannungsfunkenstrecke getrennt ist. Beschädigungen der Koppelfolie bergen ein gewisses Risiko für den Patienten in sich.

In der DE-OS 2 902 331 ist ein Gerät zur transkutanen, unblutigen Verödung von kleinen retikulären und Besenreiser-Varicen beschrieben. Als Wellengenerator sind gleichzeitig ansteuerbare Ultraschallelemente verwendet, die parabolisch angeordnet sind, damit sich ihre Schallenergien in einem Brennpunkt treffen, in dem die zu zerstörende Varice plaziert ist. Die gesamte Anordnung der Ultraschallelemente ist mittels eines Schneckentriebes und einer Stellschraube längsverschiebbar. Hierdurch können verschiedene Abstände des Brennpunkts vom Applikatorende eingestellt werden. Bei diesem Gerät ist die Leistung der Ultraschallkristalle zum Zertrümmern von Konkrementen im tiefen Innern eines menschlichen Körpers nicht ausreichend. Die genaue Einstellung der einzelnen Ultraschallschwinger sowohl hinsichtlich des Ortes als auch der Energie ist daher unkritisch. Ein Abschalten einzelner Ultraschallkristalle zwecks Einstellung der Ultraschallenergie im Brennpunkt ist nicht vorgesehen.

In der DE-OS 3119 295 ist eine Einrichtung zum Zerstören von Konkrementen in Körperhöhlen unter Zuhilfenahme eines grossflächigen Ultraschallwandlers als Schwingungserzeuger beschrieben. Es kommt ein fokussierender Ultraschallwandler mit einer Pulsspitzenleistung von wenigstens 100 kW zur Anwendung. Hier besteht die Möglichkeit, verschiedene Zonen des Körpers, die auf dem Schallweg zum Konkrement liegen und dabei stören, durch Verändern derAbstrahlfläche auszublenden. Es wird auch eine Ausführungsform dargestellt, bei der einzelne ringförmige Ultraschallelemente, die den Wandler bilden, auf einer Kugeloberfläche angeordnet sind. Über eine Veränderung der Leistung entsprechend der Art und Tiefenlage des Konkrements ist nichts ausgesagt. Ausserdem dürfte der Aufwand für eine solche Einrichtung, insbesondere im Hinblick auf die Ausbildung der ringförmigen Ultraschallelemente, beträchtlich sein.

Ausserdem ist anzumerken, dass bei einem solchen Ultraschallgerät nur begrenzte Spitzenleistungen der abgestrahlten Schallenergie möglich sind. Darüber hinaus ist bei einem solchen Gerät eine grosse Anzahl von Ultraschallwandlern erforderlich, was hohen Montage- und Steueraufwand erfordert. Ausserdem ist bei Ultraschallwandlern ein unerwünschtes pulsförmiges Unterschwingen zu beobachten, das nur mit erheblichem Aufwand zu reduzieren ist.

In der Zeitschrift «Akustische Beihefte», 1962, Heft 1, Seiten 185-202, ist der Aufbau eines sogenannten «Stosswellenrohres», wie es im Prinzip in der vorliegenden Erfindung verwendet wird, beschrieben. Vor einer Flachspule, durch eine Isolierfolie getrennt, befindet sich eine Kupfermembran. An diese Kupfermembran schliesst ein mit Wasser gefülltes Rohr an. Durch Anlegen einer Spannung im Bereich 2-20 kV an die Flachspule wird in der Kupfermembran ein Magnetfeld induziert, welches Abstosskräfte bewirkt, die die Membran von der Spule schlagartig wegdrücken. Hierdurch entsteht eine ebene Schockwelle, die im wassergefüllten Rohr zu einer steilen Stosswelle wird und am Rohrende für Experimente zur Verfügung steht. Eingesetzt wird ein solches Stosswellenrohr z.B. zu Stoffuntersuchungen in der Chemie. Ferner ist eine Einrichtung gemäss Oberbegriff des Anspruchs 1 aus der JP-B 5 540 257 bekannt.

Aufgabe vorliegender Erfindung ist es, bei einer derartigen Einrichtung die Betriebssicherheit zu erhöhen, eine Abbildung auf ein Zielgebiet mit möglichst kleinem Abbildungsfehler zu erhalten und Wartungsarbeiten zu reduzieren.

Diese Aufgabe wird erfindungsgemäss dadurch gelöst, dass als Stosswellengenerator ein an sich bekanntes, die ebene Stosswelle erzeugendes Stosswellenrohr mit elektrischer Spule und davor angeordneter Membran vorgesehen ist.

Da diese Einrichtung einen Stosswellengenerator verwendet, der ebene Wellen erzeugt, müssen die nur aus einer Richtung kommenden Stosswellen gebündelt und fokussiert werden. Hierbei sind Abbildungsfehler weniger wahrscheinlich, als wenn von einer Funkenstrecke ausgehende, in alle Richtungen laufende Kugelwellen fokussiert werden müssen. Die zeitliche und räumliche Reproduzierbarkeit der Stosswelle ist bei Erzeugung mit einem Stosswellenrohr im Vergleich zur Erzeugung mit einer Funkenstrecke wesentlich verbessert. Ausserdem entfallen Wartungsarbeiten, die durch Verschleiss und Abbrand der Elektroden bei einer Funkenstrecke anfallen. Denn ein Stosswellenrohr erzeugt die Stosswellen mit Hilfe elektromagnetischer Kräfte und benötigt keine Funkenstrecke.

Ein Stosswellenrohr ist so aufgebaut, dass es am einen Ende eines mit Flüssigkeit, bevorzugt mit Wasser gefüllten Rohres eine Kupfermembran enthält, die - durch eine Isolierfolie getrennt - vor einer Flachspule angeordnet ist. Aufgrund eines Stromimpulses in der Flachspule wird die Kupfermembran von dieser abgestossen und erzeugt dabei die Stosswelle in der Flüssigkeit. Die Kupfermebran selber und das an sie anschliessende Rohrstück werden in der Regel auf ein gemeinsames Bezugspotential gelegt, d.h. sie sind geerdet. Es liegt also keine Hochspannung an dem die Stosswelle leitenden Koppelmedium an, wodurch die elektrische Sicherheit von Patient und Personal erhöht ist.

Weitere Vorteile und Einzelheiten der Erfindung ergeben sich aus der nachfolgenden Beschreibung eines Ausführungsbeispiels anhand der Zeichnungen in Verbindung mit den Unteransprüchen. Es zeigen:
Fig. 1 einen seitlichen Schnitt durch eine Zertrümmerungseinrichtung nach der Erfindung mit einer Sammellinse und
Fig. 2 einen seitlichen Schnitt durch eine Zertrümmerungseinrichtung nach der Erfindung mit einem System akustischer Linsen.

In Figur 1 ist ein an sich bekanntes Stosswellenrohr 1, bestehend aus einem Mantel 2, aus einer Flachspule 3 mit zwei elektrischen Anschlüssen 5 und 7, aus einer Isolierfolie 9, aus einer Kupfermembran 11 und aus einem metallischen Rohrstück 13, vor einer akustischen Sammellinse 15, die einen Brennpunkt F besitzt, plaziert. Das Rohrstück 13 ist mit einer Flüssigkeit 14, z.B. mit Wasser, gefüllt.

Über ein Koppelmedium 17 mit wasserähnlichen akustischen Eigenschaften ist das Stosswellenrohr 1 an einen Körper 19 angekoppelt. Der Körper 19, z.B. ein Patient, hat in seiner Niere 21 ein Konkrement 23, z.B. einen Nierenstein.

Die Sammellinse 15 ist über eine Feinregulierung 24 mit Bolzen 24a und Feststellrand 24b in Richtung eines Doppelpfeils 25 relativ zum Mantel 2 des Stosswellenrohrs 1 verschiebbar. Der Bolzen 24a wird dabei in einer schlitzförmigen Aussparung 24c im Mantel 2 geführt.

Das Stosswellenrohr 1, die Sammellinse 15 und die Feinregulierung 24 sind auf einem gemeinsamen Gestell, Stativ oder einer Montageplatte 26 montiert. Diese Montageplatte 26 ist auf einem Lager 26a angebracht, welches allseitig schwenkbar und in allen Raumrichtungen verschiebbar ist. Dadurch kann das Stosswellenrohr 1 auf das Konkrement 23 so ausgerichtet werden, dass der Brennpunkt F im Konkrement 23 liegt.

Die Kupfermembran 11 und das Rohrstück 13 sind elektrisch an ein Schutzpotential wie Erde 27 gelegt, ebenso der eine Anschluss 7 der Flachspule 3. Der andere Anschluss 5 der Flachspule 3 ist über einen Schalter 29, der einen Hilfskontakt 31 umfasst, in eine Versorgungs- und Steuereinheit 33 geführt.

Über eine (nicht gezeigte) Kondensator/Widerstandsschaltung wird in der Versorgungs- und Steuereinheit 33 eine Hochspannung U erzeugt. Diese kann mehrere Kilovolt, z.B. 20 kV betragen. Die Spannung U kann dabei einstellbar sein. Ein Steuersignal, welches von der Versorgungs- und Steuereinheit 33 über eine Steuerleitung 35 an den Hilfskontakt 31 gegeben wird, bewirkt das Schliessen des Schalters 29. Ein Teil der in dem (nicht gezeigten) Kondensator der Versorgungs-und Steuereinheit 33 gespeicherten Energie entlädt sich dabei schlagartig in die Flachspule 3, die sehr schnell ein magnetisches Feld aufbaut. In der Kupfermembran 11 wird ein Strom induziert, der dem Strom in der Flachspule 3 entgegengerichtet ist und ein magnetisches Gegenfeld erzeugt. Durch die Kraftwirkung des Gegenfeldes wird die Kupfermembran 11 von der Flachspule 3 weggeschlagen. Dieses Wegschlagen der Kupfermembran 11 erzeugt eine ebene Stosswelle, d.h. eine schlagartige Kompression in der der Membran 11 vorgelagerten Flüssigkeit 14. Diese Stosswelle zeigt einen steilen Druckanstieg, z.B. auf 200 bar. Die Druckwelle gewinnt in ihrem Lauf durch das Rohrstück 13, die Sammellinse 15 und den Körper 19 des Patienten noch an Steilheit. Nach dem Durchgang durch die Sammellinse 15 ist die Stosswelle so geformt, dass sie im Brennpunkt F konvergiert. Dort ist das Konkrement 23 plaziert, und die fokussierte Stosswelle gibt einen Teil ihres Energieinhalts durch Zug- oder Druckkräfte an das im Vergleich zur Umgebung spröde Konkrement 23 ab. Diese Kräfte zerlegen das Konkrement 23 in mehrere Teile und bewirken so seine Zertrümmerung.

Je nach Grösse und Konsistenz des Konkrementes 23 muss dieser Einstrahlvorgang mehrmals wiederholt werden.

Diese erläuterte Zertrümmerungseinrichtung bietet den beachtlichen Vorteil, dass die geerdete Kupfermembran 11 und das geerdete Rohrstück 13 keine Gefahrenquelle für den Patienten 19 oder das Bedienungspersonal darstellen. Die elektrische Sicherheit der Einrichtung kann für das Bedienungspersonal durch eine (nicht gezeigte) zusätzliche isolierende Umhüllung, z.B. in Form einer Kunststoffbeschichtung der äusseren Fläche des Mantels 2, noch gesteigert werden. Bei Verwendung eines mit dem Koppelmedium 17 gefüllten Sacks 37 an der Eintrittsstelle der Stosswelle in den Patienten 19 ergibt sich eine doppelte Sicherheit für den Patienten 19 von der elektrischen Hochspannung. Diese Sicherheit wird zum einen durch die isolierende Sackwand und zum anderen durch die Isolierfolie 9 vor der Flachspule 3 bestimmt.

Der Schalter 29 kann im übrigen in der Versorgungs- und Steuereinheit 33 integriert sein. Er kann auch von der Stosswellenrohranordnung entfernt gelegen sein. Da zum Auslösen nicht notwendigerweise eine Funkenstrecke verwendet werden muss, es kommen nämlich z.B. auch Vakuum- oder neuerdings auch SF6-Schalter in Frage, entfallen aufwendige Wartungs- und Betriebsarbeiten, die mit der Funkenstrecke verbunden wären.

Figur 2 zeigt ein an sich bekanntes Stosswellenrohr 1, dem ein System 40 akustischer Linsen zur Abbildung einer ebenen Stosswelle auf ein Konkrement 23 im Körper eines Patienten 19 zugeordnet ist. Das System 40 akustischer Linsen besteht aus einer Zerstreuungslinse 42, einem Kondensator 44 und einer Sammellinse 46 und hat einen Brennpunkt F. Das bevorzugte Material für das System 40 der akustischen Linsen ist Acrylglas oder Polystyrol. Die im Stosswellenrohr 1 erzeugte ebene Stosswelle wird durch die Zerstreuungslinse 42 in ihrem Querschnitt aufgeweitet. Die Stosswelle wird sodann durch den Kondensator 44 parallel gerichtet und danach durch die Sammellinse 46 auf den Brennpunkt F fokussiert.

Die zu Figur 1 beschriebenen Ausgestaltungen des Stosswellenrohrs 1 und der Haltevorrichtung gelten auch für diese Ausführungsform des Abbildungssystems. So ist hier das gesamte System 40 akustischer Linsen relativ zum Stosswellenrohr 1 in axialer Richtung des Doppelpfeils 25 verschiebbar.

Vorteil dieses Ausführungsbeispiels ist, dass die Stosswelle über einen grösseren Querschnitt der Körperoberfläche in den Körper 19 des Patienten eintritt. Hierdurch ist es möglich, die Energiedichte im Gewebe des Patienten, insbesondere an der Körperoberfläche 48, klein zu halten.

## Patentansprüche

1. Einrichtung zum berührungslosen Zertrümmern eines im Körper (19) eines Lebewesens befindlichen Konkrements (23), die mit einem Stosswellengenerator, der eine im wesentlichen ebene Stosswelle erzeugt, auf ein Zielgebiet (21) im Körper (19) ausrichtbar ist, mit einer dem Stosswellengenerator zugeordneten Linsenanordnung (15; 40), welche die Stosswelle über ein Koppelmedium (17), auf einen Fokuspunkt (F) im Zielgebiet (21) fokussiert, und mit einer Flüssigkeit (14) zwischen dem Stosswellengenerator und der Linsenanordnung (15; 40), dadurch gekennzeichnet, dass als Stosswellengenerator ein an sich bekanntes, die ebene Stosswelle erzeugendes Stosswellenrohr (1) mit elektrischer Spule (3) und davor angeordneter Membran (11) vorgesehen ist.

2. Einrichtung nach Anspruch 1, dadurch gekennzeichnet, dass die Linsenanordnung ein aus mehreren Linsen (42,44,46) bestehendes Linsensystem (40) ist, das den Durchmesser der Stosswelle an der Körperoberfläche (48) gegenüber demjenigen im Stosswellenrohr (1) vergrössert.

3. Einrichtung nach Anspruch 1 oder 2, dadurch gekennzeichnet, dass zum Ausrichten des Stosswellenrohrs (1) auf das Zielgebiet (21) eine mechanische Einrichtung vorgesehen ist.

4. Einrichtung nach Anspruch 3, dadurch gekennzeichnet, dass die mechanische Einrichtung einen Feintrieb (24) umfasst, der zum Verstellen der Tiefe des Fokuspunktes (F) im Körper (19) dient.

5. Einrichtung nach Anspruch 3, dadurch gekennzeichnet, dass die mechanische Einrichtung einen Feintrieb (26, 26a) umfasst, der zum Verstellen des Fokuspunktes (F) senkrecht zur Abstrahlrichtung der Stosswelle dient.

6. Einrichtung nach einem der Ansprüche 1 bis 5, dadurch gekennzeichnet, dass das Linsensystem (40) aus einer akustischen Zerstreuungslinse (42), aus einem Kondensor (44) und einer akustischen Sammellinse (46) besteht (Figur 2).

7. Einrichtung nach einem der Ansprüche 1 bis 6, dadurch gekennzeichnet, dass die Linsenanordnung (15; 40) als Abschluss des Stosswellenrohrs (1) vorgesehen ist.

8. Einrichtung nach einem der Ansprüche 1 bis 7, dadurch gekennzeichnet, dass der äussere Mantel (2) des Stosswellenrohrs (1) elektrisch auf ein Schutzpotential (27) gelegt ist.

## Claims

1. Apparatus for remote shattering of a calculus (23) in the body (19) of a living organism which can be directed at a target area (21) in the body (19), having a shock-wave genarator which produces a substantially level shock-wave, a lens arrangement (15, 40) associated with the shock- wave generator which focusses the schock wave, by way of a coupling medium (17), on to a focal point (F) in the target area (21), and a fluid (14) between the shock wave generator and the lens arrangement (15; 40), characterised in that a shock wave tube (1) known per se, which produces a level shock wave, is provided with an electric coil (3) and a membrane (11) arranged in front of it.

2. Apparatus according to claim 1, characterised in that the lens arrangement is a lens system (40) consisting of several lenses (42,44,46) which enlarges the diameter of the shock wave on the body surface (48) in comparison to that in the shockwave tube (1

3. Apparatus according to claim 1 or claim 2, characterised in that to direct the shock wave tube (1) on to the target area (21) a mechanical arrangement is provided.

4. Apparatus according to claim 3, characterised in that the mechanical arrangement includes a precision drive (24) which serves to adjust the depth of the focal point (F) in the body (19).

5. Apparatus according to claim 3, characterised in that the mechanical arrangement includes a precision drive (26, 26a) which serves to adjust the focal point (F) at right angles to the direction of radiation of the shock wave.

6. Apparatus according to any one of claims 1 to 5, characterised in that the lens system (40) consists of an acoustic dispersing lens (42), a condenser (44) and an acoustic converging lens (46) (Figure 2).

7. Apparatus according to any one of claims 1 to 6, characterised in that the lens arrangement (15; 40) serves as the closure for the shock wave tube (1

8. Apparatus according to any one of claims 1 to 7, characterised in that the outer casing (2) of the shock wave tube (1) is electrically placed at a protective potential (27).

## Revendications

1. Dispositif pour détruire sans contact une concrétion (23) située dans le corps (19) d'un être vivant, et qui peut être orinté vers une zone de visée (21) située dans le corps (19) et comporte un générateur d'ondes de choc, qui produit une onde de choc essentiellement plane, et un dispositif à lentilles (15; 40), qui est associé au générateur d'ondes de choc et focalise l'onde de choc par l'intermédiaire d'un milieu de couplage (17), sur un foyer (F) situé dans la zone de visée (21), et un liquide (14) situé entre le générateur d'ondes de choc et le dispositif à lentilles (15; 40) caractérisé par le fait qu'il est prévu, comme générateur d'ondes de choc, un tube générateur d'ondes de choc (1), connu en soi, qui produit une onde de choc plane et comporte une bobine électrique (3) et une membrane (11) devant cette bobine.

2. Dispositif selon la revendication 1, caractérisé en ce que le dispositif à lentilles est un système de lentilles (40), qui est constitué par plusieurs lentilles (42, 44, 46) et accroît le diamètre de l'onde de choc au niveau de la surface (48) du corps, par rapport au diamètre de l'onde de choc dans le tube générateur d'ondes de choc (40).

3. Dispositif suivant la revendication 1 ou 2, caractérisé par le fait qu'il est prévu un dispositif mécanique pour orienter le tube générateur d'ondes de choc (1) sur la région de visée (21).

4. Dispositif suivant la revendication 3, caractérisé par le fait que le dispositif mécanique comporte un dispositif d'entraînement fin (24) qui sert à décaler la profondeur du foyer (F) dans le corps (19).

5. Dispositif suivant la revendication 3, caractérisé par le fait que le dispositif mécanique comporte un dispositif d'entraînement fin (26, 26a); qui sert à décaler le foyer (F) perpendiculairement à la direction de propagation de l'onde de choc.

6. Dispositif suivant l'une des revendications 1 à 5, caractérisé par le fait que le système de lentilles (40) est constitué par une lentille acoustique divergente (42), un condenseur (44) et une lentille acoustique convergente (46) (figure 2).

7. Dispositif suivant l'une des revendications 1 à 6, caractérisé par le fait que le dispositif à lentilles (15; 40) est prévu en tant qu'élément de fermeture du tube générateur d'ondes de choc (1).

8. Dispositif suivant l'une des revendications 1 à 7, caractérisé par le fait que l'enveloppe extérieure (2) du tube d'ondes de choc (1) est raccordée électriquement à un potentiel de protection (27).
